# EUROPÄISCHE PATENTSCHRIFT

(11) **EP 2 935 736 B1**
(45) Veröffentlichungstag und Bekanntmachung des Hinweises auf die Patenterteilung: **12.09.2018**
(21) Anmeldenummer: 13838072.0
(22) Anmeldetag: 18.12.2013
(51) Int. Cl.: E05B 77/06

(54) **KRAFTFAHRZEUGTÜRVERSCHLUSS**
MOTOR VEHICLE DOOR LOCK
MÉCANISME DE FERMETURE DE PORTE DE VÉHICULE

(30) Priorität: 21.12.2012 DE 102012025448
(43) Veröffentlichungstag der Anmeldung: 28.10.2015
(73) Patentinhaber: Kiekert AG, 42579 Heiligenhaus (DE)
(72) Erfinder: BENDEL, Thorsten, 46149 Oberhausen (DE); HANDKE, Armin, 47269 Duisburg (DE); FUCHS, Carsten, 40597 Benrath (DE); OCHTROP, Matthias, 46284 Dorsten (DE); EICHEL, Dirk, 42549 Velbert (DE); INAN, Ömer, 46282 Dorsten (DE); FAITL, Jan, CZ-53501 Prelouc (CZ); JANACEK, Tomas, CZ-5300967 Pardubice (CZ)
(74) Vertreter: von dem Borne, Andreas
(86) Internationale Anmeldenummer: PCT/DE2013/000800
(87) Internationale Veröffentlichungsnummer: WO 2014/094713

(56) Entgegenhaltungen:
- EP-A1- 1 241 305
- EP-A2- 1 518 983
- DE-A1- 10 114 966
- DE-A1- 19 738 492
- DE-A1- 19 803 871
- DE-C1- 19 624 640
- DE-U1-202010 010 577

## Beschreibung

Die Erfindung betrifft einen Kraftfahrzeugtürverschluss, mit einem Gesperre, ferner mit einem Auslösehebel zum Öffnen des Gesperres, und mit einem um eine Achse verschwenkbaren Sperrhebel, welcher das Gesperre zumindest bei auftretenden Verzögerungskräften vorgegebener Größe und Richtung, beispielsweise bei einem Unfall ("Crashfall"), unwirksam setzt, wobei der Sperrhebel derart gelenkig an einen den Auslösehebel beaufschlagenden Betätigungshebel angeschlossen ist, wobei beide Hebel zusammengenommen im Normalbetrieb einen vorgegebenen Normalbetätigungsweg ohne mechanische Blockade und im Crashbetrieb einen vom Normalbetätigungsweg abweichenden Crashbetätigungsweg unter gleichzeitiger mechanischer Blockade beschreiben, wobei ferner die beiden Hebel durch eine Feder miteinander gekoppelt sind, und wobei die Feder zusammen mit zwei Anschlägen die beiden Hebel in einem zum Normalbetrieb gehörigen Kniehebelwinkel zueinander elastisch nachgebend hält, und wobei der Kniehebelwinkel sowohl im Zuge einer Zwangsbewegung am Ende des Normalbetätigungsweges vergrößert wird als auch eine vergleichbare Vergrößerung im Crashfall erfährt, so dass der Sperrhebel bei jeder Normalbetätigung eine vergleichbare Bewegung wie im Crashfall absolviert.

Ein Kraftfahrzeugtürverschluss des eingangs beschriebenen Aufbaus wird im Rahmen der DE 196 24 640 C1 beschrieben. Hier ist der Blockierhebel L-förmig mit L-Fuß und L-Schenkel ausgebildet. Der Blockierhebel ist gegen die Kraft einer Feder auf einem Außenbetätigungshebel beweglich gelagert. Im Crashfall wird der Blockierhebel unter dem Einfluss der Beschleunigungskräfte gegen den Uhrzeigersinn verschwenkt und der L-Fuß stößt gegen eine Anschlagkante. Dadurch wird die Öffnungsbewegung des Außenbetätigungshebels blockiert und die Sperrklinke gesichert. Auf diese Weise soll der Blockierhebel beim Öffnen und Schließen des Kraftfahrzeugtürverschlusses mitbewegt werden.

Bei einem Kraftfahrzeugtürverschluss, wie er beispielsweise in der DE 10 2011 010 816 A1 der Anmelderin beschrieben wird, steht der Sperrhebel gegenüber dem Gesperre im Normalbetrieb in einer Blockierstellung. Im Crashfall blockiert der Sperrhebel das Gesperre und gibt dieses lediglich zum Normalbetrieb frei. Dabei ist der Sperrhebel elastisch mit dem Auslösehebel durch zumindest eine Feder verbunden. Sobald also der Auslösehebel zum Öffnen des Gesperres verschwenkt wird, sorgt diese Schwenkbewegung zugleich dafür, dass der Sperrhebel von der Feder beaufschlagt wird. Folglich wird der Sperrhebel über die Feder mitgenommen. Auf diese Weise erfährt der Sperrhebel eine Bewegung auch im Normalbetrieb, so dass insgesamt die Funktionssicherheit bei zugleich einfachem Aufbau gesteigert ist.

Wie üblich sorgt der Sperrhebel bzw. die an dieser Stelle realisierte Massensperre dafür, dass bei einem Unfall respektive einem "Crashfall" auftretende hohe Beschleunigungskräfte nicht zu einem ungewollten Öffnen des Gesperres und folglich eines zugehörigen Türschlosses und damit auch der Kraftfahrzeugtür führen können. Vielmehr führt dieser Crashfall insgesamt dazu, dass beim Auftreten der beschriebenen abnormalen Beschleunigungskräfte der Auslösehebel keine Beaufschlagung erfährt. Das kann dadurch erfolgen, dass ein normalerweise im Normalbetrieb den Auslösehebel beaufschlagendes Betätigungshebelwerk blockiert wird.

In vergleichbarer Weise geht der ebenfalls im Großen und Ganzen gattungsbildende Stand der Technik nach der EP 1 375 794 A2 vor. In diesem Fall ist ein Sperrhebel vorgesehen, welcher im Crashfall eine durchgängige mechanische Verbindung des zugehörigen Betätigungshebelwerkes bis zum Auslösehebel für das Gesperre unterbricht. Dazu arbeitet der Sperrhebel letztlich auf einen Betätigungshebel des Betätigungshebelwerkes, um diesen zu verschwenken.

Die bisherigen Vorgehensweisen haben sich grundsätzlich bewährt, was die Funktionalität und auch Funktionssicherheit angeht. Allerdings sind sowohl der Sperrhebel bei der DE 10 2011 010 816 A1 als auch derjenige entsprechend der EP 1 375 794 A2 jeweils unabhängig von dem Gesperre und auch dem Betätigungshebelwerk an einen Schlosskasten angeschlossen. Daraus resultiert eine Lage der Achse des Sperrhebels, die typischerweise von einem Lagerstift definiert wird, welche eine mehr oder minder ausgeprägte Entfernung von dem Betätigungshebelwerk und auch dem Gesperre aufweist. Als Folge hiervon ist der Aufbau der bekannten Kraftfahrzeugtürverschlüsse mit dem Sperrhebel relativ ausladend gestaltet. Das läuft dem Trend zu immer kompakteren Bauformen zuwider. Hier setzt die Erfindung ein.

Der Erfindung liegt das technische Problem zugrunde, einen derartigen Kraftfahrzeugtürverschluss so weiterzuentwickeln, dass bei unverändert einwandfreier Funktionalität eine besonders kompakte und preisgünstige Ausführungsform zur Verfügung gestellt wird.

Zur Lösung dieser technischen Problemstellung ist ein gattungsgemäßer Kraftfahrzeugtürverschluss im Rahmen der Erfindung dadurch gekennzeichnet, dass der eine Anschlag als Fortsatz des Betätigungshebels und der andere Anschlag als Fortsatz des Sperrhebels ausgebildet sind, wobei beide Anschläge den Kniehebelwinkel zwischen sich einschließen.

Im Rahmen der Erfindung erfährt der Sperrhebel also zunächst einmal eine Lagerung an dem Betätigungshebel. Das heißt, der Sperrhebel ist gelenkig an den Betätigungshebel angeschlossen und erfährt im Gegensatz zu beispielsweise der Lehre nach der DE 10 2011 010 816 A1 keine drehbare Lagerung in einem Schlosskasten. Dadurch wird bereits ein besonders kompakter Aufbau zur Verfügung gestellt, weil eine separate Lagerstelle im Schlosskasten entbehrlich ist. Im Übrigen eröffnet die gelenkige Lagerung des Sperrhebels am Betätigungshebel die Möglichkeit, dass der Sperrhebel in Aufsicht mit Überdeckung oberhalb von anderen Elementen des Kraftfahrzeugtürverschlusses angeordnet werden kann. Dadurch lässt sich die Bauform besonders gedrungen gestalten.

Um die gewünschte einwandfreie Funktionalität zu erhalten, beschreiben der Sperrhebel und der den Auslösehebel beaufschlagende Betätigungshebel im Normalbetrieb den Normalbetätigungsweg. Hierbei kommt es nicht zu einer mechanischen Blockade. Demgegenüber korrespondiert der Crashbetrieb zu einem von dem Normalbetätigungsweg abweichenden Crashbetätigungsweg, welcher von den beiden Hebeln zusammengenommen beschrieben wird. Auf diesem Crashbetätigungsweg kommt es gleichzeitig zu einer mechanischen Blockade.

Die mechanische Blockade stellt sicher, dass der den Auslösehebel beaufschlagende Betätigungshebel den Auslösehebel erst gar nicht erreicht bzw. mit dem Auslösehebel nicht mechanisch wechselwirken kann. Dadurch wird im Crashbetrieb und bei Absolvieren des Crashbetätigungsweges durch die beiden zusammengenommenen Hebel sichergestellt, dass das Gesperre keine unbeabsichtigte Öffnung erfährt. Denn die mechanische Blockade auf dem Crashbetätigungsweg korrespondiert dazu, dass der Betätigungshebel den Auslösehebel überhaupt nicht erreicht bzw. mit diesem nicht wechselwirken kann. Folgerichtig wird das Gesperre auch nicht unbeabsichtigt geöffnet. Dabei umfasst die Erfindung sowohl Varianten dergestalt, dass der Betätigungshebel unmittelbar auf den Auslösehebel arbeitet ebenso wie abweichende Ausgestaltungen, bei welchen der Betätigungshebel mittelbar unter Zwischenschaltung eines oder mehrerer Elemente den Auslösehebel zur Öffnung des Gesperres beaufschlagt.

In jedem Fall ist die Auslegung so getroffen, dass im Normalbetrieb und bei einer Normalbetätigung die beiden Hebel zusammengenommen den Normalbetätigungsweg absolvieren. Dabei kommt es nicht zu einer mechanischen Blockade beider Hebel. Demgegenüber korrespondiert der Crashbetrieb dazu, dass die beiden Hebel zusammengenommen den vom Normalbetätigungsweg abweichenden Crashbetätigungsweg vollführen. Der Crashbetätigungsweg weicht von dem Normalbetätigungsweg in der Weise ab, dass typischerweise der Sperrhebel blockiert wird. Dadurch erfährt auch der Betätigungshebel eine Blockade, und zwar bevor er direkt oder indirekt mit dem Auslösehebel zum Öffnen des Gesperres wechselwirken kann. Auf diese Weise wird eine unerwünschte Öffnung des Gesperres wie beschrieben unterdrückt.

Die mechanische Blockade der beiden zusammengenommenen Hebel bzw. des Sperrhebels wird in der Regel durch einen gehäusefesten Anschlag zur Verfügung gestellt. Dieser Anschlag mag am Rand des Schlosskastens angeordnet bzw. kann in diesen sogar integriert sein. Das unterstützt ergänzend die kompakte Auslegung des erfindungsgemäßen Kraftfahrzeugtürverschlusses, weil auf exponierte und separat angebrachte Anschläge ausdrücklich verzichtet wird, der Anschlag vielmehr strukturell in den Schlosskasten integriert ist oder integriert werden kann.

Erfindungsgemäß ist der Sperrhebel in der Art eines Kniehebels an den Betätigungshebel angeschlossen. Auf diese Weise schließen der Sperrhebel und der Betätigungshebel einen Kniehebelwinkel zwischen sich ein. Dabei korrespondiert der Normalbetrieb zu einem vorgegebenen Kniehebelwinkel, wohingegen der Crashbetrieb zu einem demgegenüber größeren (oder auch kleineren) Kniehebelwinkel gehört. Das heißt, der Crashbetrieb ist durch einen vom Kniehebelwinkel des Normalbetriebes abweichenden Kniehebelwinkel charakterisiert. Die Abweichung des Kniehebelwinkels zwischen den beiden gelenkig miteinander verbundenen Hebeln führt automatisch dazu, dass die Baueinheit aus den beiden Hebeln bzw. die beiden Hebel zusammengenommen den Crashbetätigungsweg beschreiben und der Sperrhebel gegen den angesprochenen Anschlag fährt und auch fahren kann.

Im Detail ist hierzu die Auslegung meistens so getroffen, dass der Normalbetätigungsweg zu einer Kreisbogenbewegung einer äußeren Kante des Sperrhebels im Vergleich zur Achse mit vorgegebenem Radius gehört. Demgegenüber korrespondiert der Crashbetätigungsweg zu einer Kreisbogenbewegung der äußeren Kante des Sperrhebels mit demgegenüber größerem (oder kleinerem), jedenfalls abweichendem, Radius.

Anders ausgedrückt, beschreibt die äußere Kante des Sperrhebels zunächst einmal einen Kreisbogen mit der Achse als Mittelpunkt. Bei dieser Achse handelt es sich im Regelfall um eine Drehachse, welche von einem den Betätigungshebel aufnehmenden Lagerbolzen definiert wird. Das heißt, der Betätigungshebel ist auf dem fraglichen Lagerbolzen drehbar gelagert, wobei der Lagerbolzen seinerseits im Schlosskasten verankert ist.

Die besagte und solchermaßen definierte Achse fungiert zugleich als Achse bzw. Drehachse für den demgegenüber verschwenkbaren Sperrhebel. Dabei beschreiben der Betätigungshebel und der hieran gelenkig angeschlossene Sperrhebel zusammengenommen den bereits angesprochenen Kreisbogen bzw. vollführen eine Kreisbogenbewegung im Vergleich zu der Achse bzw. Drehachse. Je nachdem, ob der Normalbetrieb vorliegt oder ein Crashbetrieb beobachtet wird, verfügt der Kreisbogen bzw. die zugehörige Kreisbogenbewegung über einen unterschiedlichen Radius. Dabei ist die Auslegung meistens so getroffen, dass der Normalbetätigungsweg zu der Kreisbogenbewegung mit vorgegebenem Radius korrespondiert, wohingegen der Crashbetätigungsweg einen Kreisbogen mit demgegenüber größerem Radius beschreibt. Grundsätzlich kann der Crashbetätigungsweg aber auch zu einem kleineren Radius im Vergleich zu dem vorgegebenen Radius bei dem Normalbetätigungsweg gehören.

So oder so führt diese Abweichung in der radialen Entfernung der äußeren Kante des Sperrhebels im Vergleich zur Achse beim Übergang vom Normalbetrieb zum Crashbetrieb dazu, dass die äußere Kante des Sperrhebels mit dem bereits angesprochenen Anschlag in der Weise wechselwirkt, dass der Sperrhebel und mit ihm der Betätigungshebel blockiert werden.

Von besonderer Bedeutung im Rahmen der Erfindung ist der weitere Umstand, dass die beiden Hebel im Normalbetrieb eine Zwangsbewegung im sie koppelnden Gelenk vollführen. Das heißt, der Normalbetrieb korrespondiert dazu, dass die beiden Hebel den Kniehebelwinkel zwischen sich zwangsweise verändern.

Dazu korrespondiert die angesprochene Zwangsbewegung. Als Folge hiervon werden Festbackungen, Korrosionen etc. in dem fraglichen koppelnden Gelenk von vornherein verhindert, weil im Normalbetrieb, das heißt bei jeder Beaufschlagung des Betätigungshebels zum Öffnen des Gesperres, zwangsläufig der Kniehebel zwischen dem Betätigungshebel und dem Sperrhebel variiert wird.

Um dies im Detail zu realisieren, ist für die Zwangsbewegung der beiden Hebel im Regelfall eine Führungskulisse vorgesehen. Der Sperrhebel wechselwirkt zumindest am Ende des Normalbetätigungsweges mit der fraglichen Führungskulisse. Dabei ist die Auslegung im Allgemeinen so getroffen, dass der Sperrhebel am Ende des Normalbetätigungsweges und bei beaufschlagtem Auslösehebel gegen die fragliche Führungskulisse läuft und von dem Betätigungshebel wegschwenkt. Dadurch wird der zwischen den beiden Hebeln eingeschlossene Kniehebelwinkel vergrößert und das Gelenk betätigt, um seine dauerhafte Funktionssicherheit zu gewährleisten.

Die beiden Hebel sind durch eine Feder elastisch miteinander gekoppelt. Dabei sorgt die Feder dafür, dass zusammen mit den beiden Anschlägen die beiden Hebel in dem zum Normalbetrieb gehörigen Kniehebelwinkel zueinander gehalten werden, und zwar elastisch nachgebend. Ausgehend von diesem zum Normalbetrieb gehörigen Kniehebelwinkel sind natürlich Winkelveränderungen möglich. Tatsächlich geht die Erfindung so vor, dass der fragliche Kniehebelwinkel sowohl im Zuge der zuvor beschriebenen Zwangsbewegung am Ende des Normalbetätigungsweges vergrößert wird als auch eine vergleichbare Vergrößerung im Crashfall erfährt.

Bei der Feder handelt es sich meistens um eine Schenkelfeder mit zwei Schenkeln. Dabei ist größtenteils der eine Schenkel als Betätigungshebelschenkel und der andere Schenkel als Sperrhebelschenkel ausgebildet. Der Betätigungshebelschenkel liegt am Betätigungshebel an bzw. ist an diesen angeschlossen. Demgegenüber geht der Sperrhebelschenkel eine mechanische Verbindung mit dem Sperrhebel ein. Eine zusätzliche Öse oder ein die beiden Schenkel verbindendes Schenkelauge der Schenkelfeder wird von einem Lagerstift aufgenommen, welcher die gelenkige Lagerung zwischen dem Sperrhebel und dem Betätigungshebel zur Verfügung stellt.

Im Ergebnis wird ein Kraftfahrzeugtürverschluss beschrieben, der durch einen besonders kompakten und zugleich funktionssicheren Aufbau überzeugt. Die kompakte Auslegung ergibt sich primär dadurch, dass der Sperrhebel explizit an den den Auslösehebel beaufschlagenden Betätigungshebel gelenkig angeschlossen ist. Beide Hebel definieren auf diese Weise eine Kniehebelanordnung. Der von den beiden Hebeln eingeschlossene Kniehebelwinkel kann sich ändern.

Tatsächlich korrespondiert der Normalbetrieb zu einem bestimmten Kniehebelwinkel, welcher im Crashfall eine durch die angreifenden Verzögerungskräfte bedingte Vergrößerung im Beispielfall erfährt. Dadurch, dass die beiden Hebel im Crashfall aufspreizen und im Beispielfall der Kniehebelwinkel vergrößert wird, erreicht die äußere Kante des Sperrhebels beim Absolvieren des Crashbetätigungsweges den Anschlag, welcher vorzugsweise am Schlosskasten angeordnet oder ausgebildet ist. Als Folge hiervon werden die beiden Hebel blockiert und kann der Betätigungshebel nicht auf den Auslösehebel zum Öffnen des Gesperres arbeiten.

Eine vergleichbare Vergrößerung des Kniehebelwinkels beobachtet man auch bei jeder Absolvierung des Normalbetätigungsweges. Hierzu korrespondiert eine Zwangsbewegung der beiden Hebel zueinander, und zwar derart, dass erneut der Kniehebelwinkel vergrößert wird. Das heißt, der Sperrhebel absolviert bei jeder Normalbetätigung eine vergleichbare Bewegung wie im Crashfall. Dadurch ist eine besonders große Funktionssicherheit gegeben, die über die gesamte Lebensdauer des erfindungsgemäßen Kraftfahrzeugtürverschlusses beobachtet wird. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: den erfindungsgemäßen Kraftfahrzeugtürverschluss ausschnittsweise in einer perspektivischen Darstellung und
- Fig. 2A bis 2C: den Kraftfahrzeugtürverschluss nach Fig. 1 in seiner Ruhelage (Fig. 2A), bei einer Normalbetätigung (Fig. 2B) und schließlich im Zuge einer Crashbetätigung (Fig. 2C).

In den Figuren ist ein Kraftfahrzeugtürverschluss dargestellt, der über ein nicht näher bezeichnetes und gezeigtes Gesperre aus Drehfalle und Sperrklinke verfügt. Auf das Gesperre arbeitet ein Auslösehebel 1, dessen Bewegung in einer in der Fig. 1 angedeuteten Pfeilrichtung dazu führt, dass die Sperrklinke von der Drehfalle in bekannter Art und Weise abhoben wird. Als Folge hiervon kann die Drehfalle federunterstützt öffnen und einen zuvor gefangenen Schließbolzen freigeben. Zugleich lässt sich eine Kraftfahrzeugtür öffnen bzw. wird geöffnet. Hierzu korrespondiert der sogenannte Normalbetrieb.

Um den Auslösehebel 1 zum Öffnen des Gesperres in der Pfeilrichtung gemäß Fig. 1 zu beaufschlagen, ist im Ausführungsbeispiel ein Betätigungshebel 2 vorgesehen. Der Betätigungshebel 2 ist Bestandteil eines nicht näher spezifizierten Betätigungshebelwerkes. Der Betätigungshebel 2 kann um seine Achse 3 im in der Fig. 1 angedeuteten Gegenuhrzeigersinn verschwenkt werden, so dass der Betätigungshebel 2 mit einem Hebelarm 2' gegen den Auslösehebel 1 fährt und diesen in der Pfeilrichtung zum Öffnen des Gesperres beaufschlagt.

Um den Betätigungshebel 2 im Gegenuhrzeigersinn um seine Achse 3 zu verschwenken, ist der Betätigungshebel 2 regelmäßig und nach dem Ausführungsbeispiel an einen Außentürgriff 4 angeschlossen, der in der Fig. 1 lediglich angedeutet ist. Folglich handelt es sich bei dem Betätigungshebel 2 im Ausführungsbeispiel und nicht einschränkend um einen Außenbetätigungshebel 2.

Zum weiteren grundsätzlichen Aufbau gehört noch ein Sperrhebel 5, der erfindungsgemäß mit Hilfe eines Gelenkes 6 gelenkig an den Betätigungshebel bzw. Außenbetätigungshebel 2 angeschlossen ist. Der Sperrhebel 5 wird bei auftretenden Verzögerungskräften vorgegebener Größe und Richtung, beispielsweise bei einem Crashfall in der in den Fig. 1 und 2C durch einen Pfeil angedeuteten Richtung beaufschlagt. Mit dieser Beaufschlagung einher geht eine Blockade des Sperrhebels 5 und auch des Betätigungshebels 2, so dass der Betätigungshebel 2 den Auslösehebel 1 nicht zum Öffnen des Gesperres beaufschlagen kann, wie nachfolgend noch näher erläutert wird.

Wie bereits beschrieben, ist der Sperrhebel 5 gelenkig über das Gelenk 6 an den Betätigungshebel 2 angeschlossen. Der Betätigungshebel 2 kann seinerseits den Auslösehebel 1 beaufschlagen. Beide Hebel 2, 5 zusammengenommen definieren eine Kniehebelanordnung 2, 5 mit dem zwischengeschalteten Gelenk 6, welches insofern als Kniehebelgelenk 6 fungiert.

Betrachtet man die Ruhelage nach der Fig. 2A und den Normalbetrieb entsprechend der Fig. 2B, so erkennt man, dass beide Hebel 2, 5 zusammengenommen im Normalbetrieb einen Normalbetätigungsweg R₁ beschreiben. Der Normalbetätigungsweg R₁ wird ohne Blockade der beiden Hebel 2, 5 absolviert. Tatsächlich korrespondiert der Normalbetätigungsweg R₁ zu einer Kreisbogenbewegung einer äußeren Kante bzw. äußeren Spitze 7 des Sperrhebels 5 im Vergleich zur Achse 3, die diesbezüglich als Mittelpunkt für den Kreisbogen fungiert. Tatsächlich sind die beiden Hebel 2, 5 zusammengenommen gemeinsam auf einem Lagerstift oder Lagerbolzen gelagert, der in einem Schlosskasten 8 befestigt ist und die Achse bzw. Drehachse 3 definiert. Im Normalbetrieb bzw. bei Absolvieren des Normalbetätigungsweges R₁ vollführt die äußere Kante 7 des Sperrhebels 5 im Vergleich zu der besagten Achse 3 die angesprochene Kreisbogenbewegung mit dem Radius R₁ im Vergleich zu dem durch die Achse 3 definierten Mittelpunkt.

Man erkennt beim Übergang von der Fig. 2A zur Fig. 2B, dass bei diesem Vorgang ausgehend von der Ruhelage nach der Fig. 2A bis zur Endlage bzw. unter Berücksichtigung des Gesamthubes entsprechend der Fig. 2B die beiden Hebel 2, 5 bzw. die zugehörige Kniehebelanordnung 2, 5 keine mechanische Blockade erfährt. Aus diesem Grund kann im Normalbetrieb der Betätigungshebel 2 mit seinem Arm 2' den Auslösehebel 1 in der Pfeilrichtung gemäß Fig. 1 beaufschlagen, so dass als Folge hiervon das Gesperre geöffnet wird. Zugleich erfahren die beiden Hebeln 2, 5 im Normalbetrieb eine Zwangsbewegung hinsichtlich des sie koppelnden Gelenkes 6. Diese Zwangsbewegung erkennt beim Vergleich der Fig. 2A und 2B.

Tatsächlich sind die beiden Hebel 2, 5 durch eine Feder 9, 10, 11 miteinander gekoppelt. Bei der Feder 9, 10, 11 handelt es sich um eine Schenkelfeder 9, 10, 11. Die Schenkelfeder 9, 10, 11 ist mit einem Sperrhebelschenkel 9 ausgerüstet, welcher an den Sperrhebel 5 angeschlossen ist. Darüber hinaus verfügt die Schenkelfeder 9, 10, 11 über einen Betätigungshebelschenkel 10, welcher an den Betätigungshebel 2 angeschlossen ist bzw. mit diesem wechselwirkt. Zusätzlich erkennt man noch ein Schenkelauge 11, welches einen das Gelenk bzw. Kniehebelgelenk 6 definierenden Lagerstift umschließt.

Zusätzlich zu dieser Feder bzw. Schenkelfeder 9, 10, 11 ist noch ein Anschlag 12 bzw. sind zwei Anschläge 12, 14 realisiert. Der Anschlag 12 ist im Ausführungsbeispiel als Fortsatz des Betätigungshebels 2 ausgebildet. Bei dem Anschlag 14 handelt es sich demgegenüber um einen Fortsatz des Sperrhebels 5. Die Feder 9, 10, 11 hält zusammen mit dem Anschlag 12 bzw. den beiden Anschlägen 12, 14 die beiden Hebel 2, 5 in einem zum Normalbetrieb gehörigen Kniehebelwinkel α, welcher in der Fig. 2A angedeutet ist. Im Zuge des Normalbetriebes vollführen nun die beiden Hebel 2, 5 eine Zwangsbewegung im sie koppelnden Gelenk 6. Für die Zwangsbewegung zeichnet eine im Gehäuse bzw. Schlosskasten 8 angeordnete Führungskulisse 13 verantwortlich. Tatsächlich wechselwirkt der Sperrhebel 5 zumindest am Ende des Normalbetätigungsweges R₁ mit der fraglichen Führungskulisse 13. Das erkennt beim Übergang von der Fig. 2A zur Fig. 2B.

Der Sperrhebel 5 fährt am Ende des Normalbetätigungsweges und bei bereits beaufschlagtem Auslösehebel 1 zur Öffnung des Gesperres gegen die fragliche Führungskulisse 13. Die weitere Bewegung des Sperrhebels 5 im Normalbetrieb, das heißt bei einer Gegenuhrzeigersinnbewegung der beiden Hebel 2, 5 zusammengenommen um ihre gemeinsame Achse 3, führt nun dazu, dass der Sperrhebel 5 von dem Betätigungshebel 2 wegschwenkt. Zugleich vergrößert sich der zugehörige Kniehebelwinkel α und korrespondiert zu einem Kniehebelwinkel β mit α < β. Das ist möglich, weil in diesem Zusammenhang die die beiden Hebel 2, 5 koppelnde Feder 9, 10, 11 elastisch nachgibt und im Übrigen der Anschlag 14 am Sperrhebel 5 von dem Anschlag 12 am Betätigungshebel 2 freikommt. Das erkennt man in der Fig. 2B anhand einer Beabstandung zwischen den beiden Anschlägen 12, 14. Zugleich mit dieser Vergrößerung des Kniehebelwinkels α hin zum Kniehebelwinkel β wird das Gelenk 6 betätigt, so dass an dieser Stelle etwaige Festbackungen, Korrosionen etc. schon dem Grunde nach nicht auftreten können.

Kommt es nun abweichend von dem zuvor beschriebenen Normalbetrieb zum Crashbetrieb, so vollführt die äußere Kante 7 des Sperrhebels 5 bzw. vollführen die beiden Hebel 2, 5 zusammengenommen einen vom zuvor im Detail beschriebenen Normalbetätigungsweg R₁ abweichenden Crashbetätigungsweg R₂, wie er in der Fig. 2C dargestellt ist. Tatsächlich korrespondiert der Crashbetätigungsweg R₂ ebenfalls zu einer Kreisbogenbewegung, welche erneut die äußere Kante 7 des Sperrhebels 5 im Vergleich zur den Mittelpunkt darstellenden Achse 3 vollführt. Im Unterschied zu dem Normalbetätigungsweg R₁ ist der Crashbetätigungsweg R₂ mit einem demgegenüber größeren Radius R₂ ausgerüstet. Das heißt, es gilt: ${R}_{2} > {R}_{1.}$

Diese Vergrößerung des Radius R₂ lässt sich darauf zurückführen, dass im Crashbetrieb der Sperrhebel 5 durch die in der Fig. 1 und der Fig. 2C durch einen Pfeil angedeuteten Verzögerungskräfte von dem Betätigungshebel 2 weggeschwenkt wird. Zugleich erfährt auch der Kniehebelwinkel α eine Vergrößerung von α auf Werte von in etwa β, wie sie bereits am Ende des Normalbetriebes mit Bezug zu der Fig. 2B beobachtet worden sind. Das heißt, die Bewegung der Kniehebelanordnung 2, 5 im Crashbetrieb ähnelt derjenigen im Normalbetrieb am Ende des dortigen Betätigungshubes. Dadurch ist eine außerordentlich große Funktionssicherheit gegeben.

Aufgrund des vergrößerten Radius R₂ des von der äußeren Kante 7 des Sperrhebels 5 absolvierten Kreisbogens bzw. des zugehörigen Crashbetätigungsweges R₂ kann die Kniehebelanordnung 2, 5 bzw. können die Hebel 2, 5 zusammengenommen den Auslösehebel 1 nicht (mehr) beaufschlagen. Denn die äußere Kante 7 des Sperrhebels 5 fährt gegen einen Anschlag 15, welcher am Schlosskasten 8 ausgebildet ist oder mit dem Schlosskasten 8 verbunden ist.

D.h., im Crashbetrieb werden die beiden Hebel 2, 5 hinsichtlich ihres Kniehebels α gespreizt, so dass sich der Kniehebelwinkel von α auf β vergrößert. Diese Spreizung der beiden Hebel 2, 5 hat zur Folge, dass die äußere Kante 7 des Sperrhebels 5 - hervorgerufen durch die angreifenden Verzögerungskräfte - gleichsam mit Bezug zu dem Schlosskasten 8 "nach außen" wandert und dadurch die äußere Kante 7 gegen den am äußeren Rand des Schlosskastens 8 vorgesehenen Anschlag 15 fährt. Das geschieht noch bevor der Betätigungshebel 2 in Wechselwirkung mit dem Auslösehebel 1 treten kann. Folgerichtig bleibt das Gesperre unbeeinflusst und kann nicht unbeabsichtigt öffnen.

## Patentansprüche

1. Kraftfahrzeugtürverschluss, mit einem Gesperre, ferner mit einem Auslösehebel (1) zum Öffnen des Gesperres, und mit einem um eine Achse (3) verschwenkbaren Sperrhebel (5), welcher das Gesperre zumindest bei auftretenden Verzögerungskräften vorgegebener Größe und Richtung, beispielsweise bei einem Unfall ("Crashfall"), unwirksam setzt, wobei
- der Sperrhebel (5) derart gelenkig an einen den Auslösehebel (1) beaufschlagenden Betätigungshebel (2) angeschlossen ist, wobei beide Hebel (2, 5) zusammengenommen im Normalbetrieb einen vorgegebenen Normalbetätigungsweg (R₁) ohne mechanische Blockade und im Crashbetrieb einen vom Normalbetätigungsweg (R₁) abweichenden Crashbetätigungsweg (R₂) unter gleichzeitiger mechanischer Blockade beschreiben, wobei ferner
- die beiden Hebel (2, 5) durch eine Feder (9, 10, 11) miteinander gekoppelt sind, und wobei die Feder (9, 10, 11) zusammen mit zwei Anschlägen (12, 14) die beiden Hebel (2, 5) in einem zum Normalbetrieb gehörigen Kniehebelwinkel (α) zueinander elastisch nachgebend hält, und wobei,
- der Kniehebelwinkel (α) sowohl im Zuge einer Zwangsbewegung am Ende des Normalbetätigungsweges vergrößert wird als auch eine vergleichbare Vergrößerung im Crashfall erfährt, so dass
- der Sperrhebel (5) bei jeder Normalbetätigung eine vergleichbare Bewegung wie im Crashfall absolviert,
**dadurch gekennzeichnet, dass**
- der eine Anschlag (12) als Fortsatz des Betätigungshebels (2) und der andere Anschlag (14) als Fortsatz des Sperrhebels (5) ausgebildet sind, wobei
- beide Anschläge (12, 14) den Kniehebelwinkel (α) zwischen sich einschheßen.

2. Kraftfahrzeugtürverschluss nach Anspruch 1, **dadurch gekennzeichnet, dass** der Sperrhebel (5) in der Art eines Kniehebels (5) an den Betätigungshebel (2) unter gemeinsamer Bildung einer Kniehebelanordnung (2, 5) angeschlossen ist, wobei der Normalbetrieb zu einem vorgegebenen Kniehebelwinkel (α) und der Crashbetrieb zu einem demgegenüber größeren Kniehebelwinkel (β) korrespondiert.

3. Kraftfahrzeugtürverschluss nach Anspruch 1 oder 2, **dadurch gekennzeichnet, dass** der Normalbetätigungsweg (R₁) zu einer Kreisbogenbewegung einer äußeren Kante (7) des Sperrhebels (5) im Vergleich zur Achse (3) mit vorgegebenem Radius (R₁) gehört.

4. Kraftfahrzeugtürverschluss nach Anspruch 3, **dadurch gekennzeichnet, dass** der Crashbetätigungsweg (R₂) zu einer Kreisbogenbewegung der äußeren Kante (7) des Sperrhebels (5) mit demgegenüber größerem (kleinerem) Radius (R₂) korrespondiert.

5. Kraftfahrzeugtürverschluss nach einem der Ansprüche 1 bis 4, **dadurch gekennzeichnet, dass** die beiden Hebel (2, 5) im Normalbetrieb eine Zwangsbewegung im sie koppelnden Gelenk (6) vollführen.

6. Kraftfahrzeugtürverschluss nach Anspruch 5, **dadurch gekennzeichnet, dass** für die Zwangsbewegung der beiden Hebel (2, 5) eine Führungskulisse (13) vorgesehen ist, mit welcher der Sperrhebel (5) zumindest am Ende des Normalbetätigungsweges (R₁) wechselwirkt.

7. Kraftfahrzeugtürverschluss nach Anspruch 6, **dadurch gekennzeichnet, dass** der Sperrhebel (5) am Ende des Normalbetätigungsweges (R₁) und bei beaufschlagtem Auslösehebel (1) gegen die Führungskulisse (13) läuft und von dem Betätigungshebel (2) wegschwenkt.

8. Kraftfahrzeugtürverschluss nach einem der Ansprüche 1 bis 7, **dadurch gekennzeichnet, dass** die Feder (9, 10, 11) als Schenkelfeder (9, 10, 11) mit einem Betätigungshebelschenkel (10) und einem Sperrhebelschenkel (9) ausgebildet ist.

## Claims

1. Motor vehicle door closure with a locking mechanism, also with a release lever (1) for opening the locking mechanism, and with a locking lever (5) which is swivellable about an axis (3) and which inactivates the locking mechanism at least in the event of occurring deceleration forces of defined magnitude and direction, for example in an accident ("crash case"), wherein
- the locking lever (5) is connected in an articulated manner to an operating lever (2) acting on the release lever (1), wherein both levers (2, 5) together in normal operation describe a predetermined normal operating path (R₁) without mechanical blocking and in crash operation describe a crash operating path (R₂) deviating from the normal operating path (R₁) with simultaneous mechanical blocking, wherein additionally
- the two levers (2, 5) are connected to each other by a spring (9, 10, 11) and wherein the spring (9, 10, 11) together with two stops (12, 14) holds the two levers (2, 5) in an elastically yielding manner with regard to each other at a knee lever angle (α) corresponding to normal operation and wherein
- the knee lever angle (α) is increased during a forced movement at the end of the normal operating path and also undergoes comparable enlargement in the event of a crash so that
- during every normal operation the locking lever (5) completes a comparable movement as in the event of a crash,
**characterised in that**
- one stop (12) is designed as a continuation of the operating lever (2) and the other stop (14) as a continuation of the locking lever (5),
- wherein both stops (12, 14) enclose the knee lever angle (α) between them.

2. Motor vehicle closure according to claim 1 **characterised in that** the locking lever (5) is connected to the operating lever (2) in the form of a knee lever (5), jointly forming a knee lever arrangement (2, 5), wherein normal operation corresponds to a predefined knee lever angle (α) and crash operation to a comparatively larger knee lever angle (β).

3. Motor vehicle closure according to claim 1 or 2 **characterised in that** the normal operating path (R₁) forms part of a circular arc movement of an outer edge (7) of the locking lever (5) compared with the axis (3) with a predetermined radius (R₁).

4. Motor vehicle closure according to claim 3 **characterised in that** the crash operating path (R₂) corresponds to a circular arc movement of the outer edge (7) of the locking lever (5) with a comparatively larger (smaller) radius (R₂).

5. Motor vehicle closure according to any one of claims 1 to 4 **characterised in that** in normal operation the two levers (2, 5) complete a forced movement in the joint (6) connecting them.

6. Motor vehicle closure according to claim 5 **characterised in that** for the forced movement of the two levers (2, 5) a guide slot (13) is provided with which the locking lever (5) interacts at least at the end of the normal operating path (R₁).

7. Motor vehicle closure according to claim 6 **characterised in that** the locking lever (5), at the end of the normal operating path (R₁) and with the release lever (1) actuated, runs against the guide slot (13) and swivels away from the operating lever (2).

8. Motor vehicle closure according to any one of claims 1 to 7 **characterised in that** the spring (9, 10, 11) is designed as a torsion spring (9, 10, 11) with an operating lever arm (10) and a locking lever arm (9).

## Revendications

1. Fermeture de portière d'un véhicule automobile, dotée d'un cliquet, par ailleurs, d'un levier déclencheur (1), destiné à ouvrir le cliquet et doté d'un levier de blocage (5), susceptible de pivoter autour d'un axe (3) lequel, au moins lors de la production de décélérations d'une grandeur et direction prédéfinies, par exemple lors d'un accident (« crash ») rend le cliquet inopérant,
- le levier de blocage (5) étant raccordé de manière articulée sur un levier de manoeuvre (2) agissant sur le levier déclencheur (1), en mode normal, les deux leviers (2, 5) considérés ensemble décrivant une course de manoeuvre normale (R₁) sans blocage mécanique et en mode crash, décrivant une course de manoeuvre en crash (R₂), différente de la course de manoeuvre normale (R₁) avec un blocage mécanique simultané, par ailleurs,
- les deux leviers (2, 5) étant accouplés l'un à l'autre par un ressort (9, 10, 11) et le ressort (9, 10, 11) en commun avec deux butées (12, 14) maintenant les deux leviers (2, 5) dans un angle de genouillère (α) faisant partie du mode normal, avec un relâchement élastique mutuel,
- l'angle de genouillère (α) s'agrandissant aussi bien au cours d'un déplacement forcé à la fin de la course de manoeuvre normale et subissant un agrandissement comparable lors d'un crash,
- lors de chaque manoeuvre normale, le levier de blocage (5) effectuant un déplacement comparable à celui lors d'un crash,
**caractérisé en ce que**
- l'une (12) des butées est conçue sous la forme d'un prolongement du levier de manoeuvre (2) et l'autre butée (14) est conçue sous la forme d'un prolongement du levier de blocage (5)
- les butées (12, 14) incluant entre elles l'angle de genouillère (α).

2. Fermeture de portière d'un véhicule automobile selon la revendication 1, **caractérisé en ce que** le levier de blocage (5) est raccordé à la manière d'une genouillère (5) sur le levier de manoeuvre (2) en formant en commun une configuration de genouillère (2, 5), le mode normal correspondant à un angle de genouillère (α) prédéfini et le mode crash correspondant à un angle de genouillère (β) plus important par rapport à celui-ci.

3. Fermeture de portière d'un véhicule automobile selon la revendication 1 ou 2, **caractérisé en ce que** la course de manoeuvre normale (R₁) fait partie d'un déplacement en arc de cercle d'une arête extérieure (7) du levier de blocage (5), en comparaison de l'axe (3) à rayon (R₁) prédéfini.

4. Fermeture de portière d'un véhicule automobile selon la revendication 3, **caractérisé en ce que** la course de manoeuvre en crash (R₂) correspond à un déplacement en arc de cercle de l'arête extérieure (7) du levier de blocage (5) avec un rayon (R₂) supérieur (inférieur) à celui-ci.

5. Fermeture de portière d'un véhicule automobile selon l'une quelconque des revendications 1 à 4, **caractérisé en ce qu'**en mode normal, les deux leviers (2, 5) accomplissent un déplacement forcé dans l'articulation (6) qui les accouple.

6. Fermeture de portière d'un véhicule automobile selon la revendication 5, **caractérisé en ce que** pour le déplacement forcé des deux leviers (2, 5), il est prévu une coulisse de guidage (13) avec laquelle le levier de blocage (5) est en interaction, au moins à la fin de la course de manoeuvre normale (R₁).

7. Fermeture de portière d'un véhicule automobile selon la revendication 6, **caractérisé en ce qu'**à la fin de la course de manoeuvre normale (R₁) et lors d'une soumission du levier déclencheur (1), le levier de blocage (5) se déplace contre la coulisse de guidage (13) et pivote en éloignement du levier de manoeuvre (2).

8. Fermeture de portière d'un véhicule automobile selon l'une quelconque des revendications 1 à 7, **caractérisé en ce que** le ressort (9, 10, 11) est conçu sous la forme d'un ressort à branches (9, 10, 11) avec une branche dédiée au levier de manoeuvre (10) et une branche dédiée au levier de blocage (9).
